# FASCICULE DE BREVET EUROPEEN

(11) **EP 3 923 777 B1**
(45) Date de publication et mention de la délivrance du brevet: **30.08.2023**
(21) Numéro de dépôt: 20704026.2
(22) Date de dépôt: 12.02.2020
(51) Int. Cl.: A47L 13/58

(54) **DISPOSITIF D'ESSORAGE POUR BALAI SERPILLIÈRE**
AUSWRINGVORRICHTUNG FÜR MOPP
WRINGING DEVICE FOR A MOP

(30) Priorité: 14.02.2019 FR 1901536
(43) Date de publication de la demande: 22.12.2021
(73) Titulaire: LA BROSSE & DUPONT MAISON, 93420 Villepinte (FR)
(72) Inventeur: POUSSIN, Mickaël, 95240 Cormeilles-en-Parisis (FR)
(74) Mandataire: BARRE LAFORGUE
(86) Numéro de dépôt international: PCT/EP2020/053658
(87) Numéro de publication internationale: WO 2020/165287

(56) Documents cités:
- WO-A1-2005/027707
- WO-A1-2014/109650

## Description

L'invention concerne un dispositif d'essorage pour balai serpillière.

On connaît déjà des balais serpillières comprenant une tête de balai présentant une surface plane sur laquelle peut être montée une serpillière. Ces balais sont généralement désignés par l'expression « balais plats » ou bien par l'expression « balai à tête plate ».

Certains balais plats comprennent une tête comprenant :
- une monture centrale adaptée pour être assemblée à un manche du balai, et
- deux plaques latérales montées pivotantes sur ladite monture centrale entre :
   - une première position, dite position de nettoyage, dans laquelle les plaques latérales s'étendent dans un même plan, dit plan de nettoyage, dans une même direction et selon deux sens opposés à partir de ladite monture centrale, et
   - une deuxième position, dite position d'essorage, dans laquelle les plaques s'étendent en regard l'une de l'autre parallèlement à un axe orthogonal au plan de nettoyage.

Une serpillière peut être assemblée à des extrémités longitudinales distales des plaques latérales de façon à pouvoir :
- être étendue contre les plaques latérales lorsque les plaques latérales sont dans une position de nettoyage et
- être suspendue aux plaques latérales lorsque les plaques latérales sont dans une position d'essorage.

EP 2 545 837 décrit un tel balai plat par exemple.

On connait également des dispositifs d'essorage pouvant être utilisés pour essorer par effet centrifuge une serpillière maintenue aux plaques latérales pivotantes d'un balai plat.

En particulier, de façon à pouvoir essorer une serpillière par effet centrifuge, la tête de balai est montée rotative autour d'un axe de rotation perpendiculaire audit plan de nettoyage par rapport à au moins une partie du manche du balai. En outre, le dispositif d'essorage comprend un support (par exemple un seau) et un panier d'essorage assemblé au support de façon à pouvoir être entraîné en rotation par rapport au support autour d'un axe de rotation passant par une ouverture principale du panier et un fond du panier. Le panier d'essorage peut être entraîné en rotation par un dispositif d'entraînement du dispositif d'essorage tel qu'un moteur ou un mécanisme à pédale, ou bien par la tête de balai lorsque le balai comprend un dispositif d'entraînement en rotation de la tête de balai (voir notamment WO 2016/011829) et quand la tête de balai est placée dans le panier d'essorage. Lorsque le panier d'essorage est entraîné en rotation par un dispositif d'entraînement du dispositif d'essorage, la tête de balai est entrainée en rotation par le panier d'essorage.

Un essorage par effet centrifuge nécessite une stabilité de la tête de balai dans le panier d'essorage. En effet, l'axe de rotation de la tête de balai doit être aligné sur l'axe de rotation du panier pour assurer une transmission du mouvement de rotation entre le panier d'essorage et la tête de balai. Il est donc nécessaire d'éviter tout basculement du balai par rapport au panier d'essorage.

Les dispositifs d'essorage connus prévoient donc généralement des paniers d'essorage de forme adaptée pour guider et stabiliser les plaques latérales de la tête de balai dans une position dans laquelle l'axe de rotation de la tête de balai et l'axe de rotation du panier d'essorage sont confondus.

Par exemple, CN 108478130 décrit un panier d'essorage pour balai plat comprenant une tête de balai avec deux plaques latérales pivotantes. Chaque plaque présente un rail de guidage s'étendant sur la longueur de cette plaque. Le panier présente une paroi formant une cavité adaptée pour recevoir la tête de balai dans une position d'essorage. En particulier, la paroi du panier forme deux rainures longitudinales en regard l'une de l'autre dans la cavité. Le rail de guidage de chaque plaque de la tête de balai est adapté pour coopérer avec les rainures du panier de façon à faciliter l'insertion de la tête de balai dans la cavité du panier et stabiliser la tête de balai dans la cavité du panier.

Ainsi, le panier d'essorage et les plaques latérales de la tête de balai décrits par CN 108478130 présentent une forme relativement complexe (rails de guidage des plaques latérales et rainure du panier d'essorage) pour assurer un guidage et une stabilisation de la tête de balai dans la cavité du panier d'essorage. En outre, un utilisateur doit manipuler le balai de façon à placer le rail de guidage en regard des rainures du panier d'essorage avant d'insérer les plaques latérales de la tête de balai dans le panier d'essorage. Une telle manipulation du balai est complexe et laborieuse pour l'utilisateur.

Par ailleurs, WO 2005/027707 décrit un panier d'essorage pour balai plat comprenant également une tête de balai avec deux plaques latérales pivotantes. Le panier d'essorage définit une cavité dans laquelle une serpillière suspendue aux plaques latérales de la tête de balai peut être insérée avec lesdites plaques latérales. En particulier, le panier d'essorage présente deux parois latérales de forme adaptée pour définir une fente permettant aux plaques latérales de la tête de balai et à la serpillière d'accéder à la cavité du panier d'essorage. Cette fente est disposée de façon à centrer la tête de balai sur l'axe de rotation du panier d'essorage et d'empêcher tout basculement de la tête de balai par rapport au panier d'essorage.

Un tel panier d'essorage pour balai plat présente une forme complexe et donc plus difficile à fabriquer. Un tel panier d'essorage ne présente pas une stabilité satisfaisante compte tenu de la forme du panier.

L'invention vise à pallier ces inconvénients.

L'invention vise donc à proposer un dispositif d'essorage permettant de faciliter l'insertion d'une tête de balai et l'essorage d'une serpillère équipant ladite tête de balai.

L'invention vise également à proposer un tel dispositif qui permette de stabiliser une tête de balai dans un panier d'essorage d'un tel dispositif d'essorage sans présenter une structure complexe telle que celle d'un panier d'essorage selon WO 2005/027707.

L'invention concerne donc un dispositif d'essorage comprenant :
- un panier d'essorage comprenant une paroi ajourée délimitant une cavité s'étendant à partir d'une ouverture principale du panier jusqu'à un fond du panier opposé à l'ouverture principale,
- un support du panier,
- un dispositif de guidage en rotation du panier par rapport au support autour d'un axe, dit axe longitudinal, passant par l'ouverture principale et le fond du panier, le dispositif de guidage étant assemblé au support et au panier,
caractérisé en ce qu'il comprend deux languettes en regard l'une de l'autre montées solidaires du panier d'essorage et s'étendant selon l'axe longitudinal à partir de la cavité du panier jusqu'au-delà de l'ouverture principale à l'extérieur du panier, lesdites languettes étant espacées l'une de l'autre de façon à permettre :
- de guider une insertion de deux plaques pivotantes, dites plaques latérales, d'une tête de balai dans la cavité du panier entre les deux languettes lorsque ces plaques sont orientées de façon à être parallèles à l'axe longitudinal, et
- d'empêcher un entraînement en rotation desdites plaques autour dudit axe longitudinal dans au moins un sens de rotation par rapport au panier lorsque ces plaques sont insérées dans la cavité du panier.

Un tel dispositif d'essorage selon l'invention présente l'avantage de procurer une facilité d'utilisation améliorée sans toutefois présenter une structure complexe. En particulier, de telles languettes d'un dispositif d'essorage selon l'invention permettent de centrer efficacement la tête de balai au cours de son insertion, dès qu'elle entre au contact d'au moins l'une desdites languettes, c'est-à-dire sans avoir à viser particulièrement précisément en manoeuvrant le balai.

Dans certains modes de réalisation conformes à l'invention, les languettes comprennent chacune une extrémité longitudinale, dite extrémité extérieure, s'étendant à l'extérieur du panier. Chacune des extrémités longitudinales desdites languettes est donc non confondue, ni accolée à la paroi du panier d'essorage, les deux languettes s'étendant selon l'axe longitudinal à partir de la cavité du panier jusqu'au-delà de l'ouverture principale à l'extérieur du panier.

Dans certains modes de réalisation conformes à l'invention, ledit panier d'essorage présente une paroi ajourée symétrique de révolution autour dudit axe longitudinal.

Dans certains modes de réalisation conformes à l'invention, les languettes étant espacées l'une de l'autre forment entre elles un passage d'insertion desdites plaques pivotantes et les languettes comprennent chacune une extrémité longitudinale, dite extrémité extérieure, s'étendant à l'extérieur du panier et présentant une forme adaptée pour définir un évasement dudit passage d'insertion vers l'extérieur du dispositif d'essorage.

Divers modes de réalisation peuvent être envisagés en ce qui concerne la forme desdites languettes.

Dans certains modes de réalisation conformes à l'invention, l'extrémité extérieure de chaque languette présente une forme adaptée pour définir une butée adaptée pour bloquer dans un même sens de rotation une plaque centrale de ladite tête de balai, ladite plaque centrale s'étendant orthogonalement audit axe longitudinal et au-delà desdites plaques latérales lorsque lesdites plaques latérales sont orientées de façon à être parallèles audit axe longitudinal.

Dans certains modes de réalisation conformes à l'invention, l'extrémité extérieure de chaque languette présente un bord latéral définissant ladite butée adaptée pour bloquer dans un même sens de rotation la plaque centrale de ladite tête de balai.

Dans certains modes de réalisation conformes à l'invention, chaque languette est assemblée de façon amovible audit support et audit panier d'essorage.

Dans certains modes de réalisation conformes à l'invention, chaque languette est assemblée de façon amovible audit support et audit panier d'essorage par au moins un crochet configuré pour pouvoir se fixer sur un bord supérieur dudit panier d'essorage.

Dans certains modes de réalisation conformes à l'invention, ledit panier d'essorage est configuré pour permettre à ladite tête de balai, en particulier auxdites plaques latérales, de reposer sur ledit fond du panier d'essorage.

Dans certains modes de réalisation conformes à l'invention, chaque languette du dispositif d'essorage peut également présenter un épaulement de façon à pouvoir servir de butée axiale ou d'appui pour ladite plaque centrale de ladite tête de balai. Ces épaulements des languettes permettent de former un rétrécissement apte à bloquer en translation axiale (allant de l'extérieur vers l'intérieur du panier d'essorage) ladite plaque centrale sans empêcher l'insertion desdites plaques pivotantes dans la cavité du panier d'essorage.

Dans certains modes de réalisation conformes à l'invention, ledit dispositif d'essorage comprend un seau, ledit support du panier comprenant des moyens d'assemblage dudit support du panier audit seau.

L'invention s'étend également à un kit de nettoyage comprenant ledit dispositif d'essorage et un balai comprenant ladite tête de balai.

Par exemple, et sans que cela soit limitatif, il est avantageux dans certains modes de réalisation de prévoir que chaque plaque latérale de ladite tête de balai est assemblée à ladite plaque centrale par une liaison pivotante de manière à pouvoir être déplacée entre au moins une position, dite position de nettoyage, dans laquelle lesdites plaques latérales s'étendent dans un même plan, et, au moins une position, dite position d'essorage, dans laquelle lesdites plaques sont orientées de façon à être parallèles à l'axe longitudinal.

L'invention concerne également un dispositif d'essorage et un kit de nettoyage caractérisés, en combinaison ou non, par tout ou partie des caractéristiques mentionnées ci-dessus ou ci-après. Quelle que soit la présentation formelle qui en est donnée, sauf indication contraire explicite, les différentes caractéristiques mentionnées ci-dessus ou ci-après ne doivent pas être considérées comme étroitement ou inextricablement liées entre elles, l'invention pouvant concerner l'une seulement de ces caractéristiques structurelles ou fonctionnelles, ou une partie seulement de ces caractéristiques structurelles ou fonctionnelles, ou une partie seulement de l'une de ces caractéristiques structurelles ou fonctionnelles, ou encore tout groupement, combinaison ou juxtaposition de tout ou partie de ces caractéristiques structurelles ou fonctionnelles.

D'autres buts, caractéristiques et avantages de l'invention apparaîtront à la lecture de la description suivante donnée à titre non limitatif de certains de ses modes de réalisation possibles et qui se réfère aux figures annexées dans lesquelles :
La figure 1 est une vue en perspective d'un dispositif d'essorage selon un mode de réalisation de l'invention,
La figure 2 est une vue de face d'un dispositif d'essorage selon le mode de réalisation de la figure 1,
La figure 3 est une vue de côté d'un dispositif d'essorage selon le mode de réalisation de la figure 1,
La figure 4 est une vue de dessus d'un dispositif d'essorage selon le mode de réalisation de la figure 1,
La figure 5 est une vue en perspective d'un dispositif d'essorage selon le mode de réalisation de la figure 1 avec une tête de balai,
La figure 6 est une vue de côté d'un dispositif d'essorage selon le mode de réalisation de la figure 1 avec une tête de balai,
La figure 7 est une vue en perspective d'un dispositif d'essorage selon le mode de réalisation de la figure 1 et d'une tête de balai munie d'une serpillère,
La figure 8 est une vue de dessus d'un dispositif d'essorage selon le mode de réalisation de la figure 1 avec une tête de balai,
La figure 9 est une vue en perspective et en éclaté d'un dispositif d'essorage selon le mode de réalisation de la figure 1,
La figure 10 est une vue en coupe d'un dispositif d'essorage selon le mode de réalisation de la figure 1,
La figure 11 est une vue en perspective d'un dispositif d'essorage selon le mode de réalisation de la figure 1 accompagné d'un seau.

Le dispositif 1 d'essorage illustré aux figures 1 à 11 comprend :
- un panier 2 d'essorage comprenant une paroi 3 ajourée délimitant une cavité 4 s'étendant à partir d'une ouverture 7 principale du panier jusqu'à un fond 5 du panier opposé à l'ouverture 7 principale,
- un support 10 du panier,
- un dispositif 11 de guidage en rotation du panier par rapport au support autour d'un axe, dit axe longitudinal 50, passant par l'ouverture 7 principale et le fond du panier, le dispositif de guidage étant assemblé au support 10 et au panier 2,
- deux languettes 32, 34 en regard l'une de l'autre assemblées au panier 2 d'essorage et s'étendant selon l'axe longitudinal 50 à partir de la cavité 4 du panier 2 jusqu'au-delà de l'ouverture principale à l'extérieur du panier, lesdites languettes 32, 34 étant espacées l'une de l'autre.

Le dispositif 1 d'essorage peut être associé à un balai comprenant ladite tête 60 de balai reliée à l'extrémité d'un manche 64 du balai de façon à former un kit de nettoyage.

Comme on peut le voir sur la figure 7, une serpillère 70 peut également être fixée à la tête de balai, et plus particulièrement aux plaques latérales 61, 62. Cette serpillère 70 peut se présenter sous différentes formes, par exemple sous la forme d'une bande de tissu absorbant.

De telles languettes sont adaptées pour permettre d'une part, de guider une insertion de deux plaques latérales 61, 62 pivotantes d'une tête 60 de balai dans la cavité 4 du panier entre les deux languettes 32, 34 lorsque ces plaques latérales 61, 62 sont orientées de façon à être parallèles à l'axe longitudinal 50, et, d'autre part, d'empêcher un entraînement en rotation des plaques latérales 61, 62 autour de l'axe longitudinal 50 dans au moins un sens de rotation par rapport au panier 10 lorsque ces plaques latérales 61, 62 sont insérées dans la cavité 4 du panier 2 d'essorage.

Chaque plaque latérale 61, 62 de la tête 60 de balai est assemblée à une plaque centrale 63 de la tête de balai par une liaison pivotante de manière à pouvoir être déplacée entre au moins une position de nettoyage, dans laquelle lesdites plaques latérales s'étendent dans un même plan, et, au moins une position d'essorage (représentée en figure 7), dans laquelle lesdites plaques 61, 62 sont orientées de façon à être parallèles à l'axe longitudinal 50.

Le panier 2 d'essorage présente une paroi 3 ajourée symétrique de révolution autour de l'axe longitudinal 50. Une telle paroi permet un équilibrage et une stabilité du panier d'essorage lorsque celui-ci est entraîné en rotation lors d'un essorage.

La paroi 3 ajourée présente une pluralité de lumières 6 de passage pour un liquide s'échappant d'une serpillère 70 d'un balai lors de l'essorage. Ces lumières 6 peuvent présenter toutes formes et dimensions. Ces lumières 6 sont disposées autour de l'axe longitudinal 50. En particulier, chaque lumière 6 s'étend dans un plan radial à l'axe longitudinal 50 et contenant cet axe longitudinal 50. En outre, les lumières 6 s'étendent sur une partie de la hauteur de la partie latérale de la paroi 3 ajourée. Ainsi, les lumières 6 séparent la paroi 3 ajourée en fuseaux.

Les lumières 6 présentent en particulier une largeur comprise entre 2 mm et 7 mm, plus particulièrement de l'ordre de 4 mm. Les lumières 6 permettent l'évacuation en dehors de la cavité 4 de réception d'un liquide provenant d'un essorage d'une serpillère 70 d'un balai plat.

Les languettes 32, 34 sont espacées l'une de l'autre de façon à former entre elles un passage d'insertion des plaques pivotantes. Les languettes 32, 34 comprennent chacune une extrémité longitudinale, dite extrémité extérieure 33, 35, disposée à l'extérieur du panier et présentant une forme adaptée pour définir un évasement du passage d'insertion vers l'extérieur du dispositif d'essorage.

Les languettes 32, 34 permettent de guider la tête 60 de balai depuis l'extérieur de la paroi 3 ajourée du panier 2 d'essorage lorsque cette dernière est insérée dans le panier et donc de faciliter l'insertion de la tête de balai avec la serpillère dans la cavité 4 du panier. Ceci permet en particulier d'éviter d'avoir à viser précisément en manoeuvrant le balai comme avec un panier d'essorage selon CN 108478130. En effet, avec un dispositif d'essorage selon l'invention, même si la tête de balai est approchée de la cavité du panier d'essorage sans être exactement axialement en translation selon l'axe longitudinal 50, c'est-à-dire en étant légèrement décalée à l'extérieur du panier, les languettes permettent de centrer ensuite progressivement la tête de balai au cours de l'insertion, en particulier dès qu'elle entre au contact d'une seule des languettes 32, 34. Lorsque la tête 60 de balai est positionnée à l'intérieur de la cavité 4 du panier d'essorage, les languettes 32, 34 permettent de centrer la tête 60 de balai et de coupler en rotation le panier 2 d'essorage et la tête 60 de balai.

L'extrémité extérieure 33, 35 de chaque languette 32, 34 présente une forme adaptée pour définir une butée 40, 41 adaptée pour bloquer dans un même sens de rotation une plaque centrale de la tête de balai, la plaque centrale s'étendant orthogonalement audit axe longitudinal et en saillie au-delà des plaques latérales 61, 62 lorsque lesdites plaques latérales sont orientées de façon à être parallèles à l'axe longitudinal 50. Dans le mode de réalisation représenté, chaque butée 40, 41 est formée par une incurvation de chaque languette de façon à présenter une section en L par exemple.

Dans le mode de réalisation représenté aux figures 1 à 11, les languettes 32, 34 présentent une longueur telle qu'elles s'étendent jusqu'au fond du panier, la longueur desdites languettes 32, 34 étant au moins égale à la longueur de chaque plaque latérale 61, 62. Toutefois, il est également possible de prévoir des languettes 32, 34 ne s'étendant pas jusqu'au fond 5 du panier 2 d'essorage. La longueur de chaque portion de languette 32, 34 s'étendant au-delà de l'ouverture 26 principale du panier 2 d'essorage, c'est-à-dire à l'extérieur de la cavité du panier 2 d'essorage peut varier et être légèrement supérieure ou inférieure à celle du mode de réalisation représenté aux figures 1 à 11.

Chaque languette du dispositif d'essorage peut également présenter un épaulement (non représenté) de façon à pouvoir servir de butée axiale ou d'appui pour ladite plaque centrale de ladite tête de balai en formant un rétrécissement apte à bloquer en translation axiale vers l'intérieur du panier d'essorage ladite plaque centrale (sans empêcher l'insertion desdites plaques pivotantes). Chaque épaulement peut par exemple être formé d'une rainure centrale (s'étendant longitudinalement), chaque rainure présentant des bords latéraux permettant d'empêcher un entraînement en rotation de la tête de balai par rapport au panier d'essorage. Chaque rainure forme alors une butée adaptée pour bloquer dans un même sens de rotation la plaque centrale de la tête de balai telles que les butées 40, 41. Une telle variante est particulièrement avantageuse lorsque le fond ne sert pas de support à la tête de balai.

L'extrémité extérieure 33, 35 de chaque languette 32, 34 présente un bord latéral définissant ladite butée adaptée pour bloquer dans un même sens de rotation la plaque centrale de la tête de balai.

Chaque languette 32, 34 est assemblée de façon amovible au support du panier et au panier d'essorage, par exemple à l'aide d'au moins un crochet configuré pour pouvoir se fixer sur un bord supérieur dudit panier d'essorage. En particulier, dans le mode de réalisation représenté aux figures 1 à 11, chaque languette comprend deux crochets 36, 38 coopérant chacun avec une fente 37, 39 ménagée dans le bord supérieur du panier d'essorage comme on peut le voir sur la figure 9.

Le panier 2 d'essorage est configuré pour permettre à la tête 60 de balai de reposer sur ledit fond du panier d'essorage de façon à pouvoir bloquer axialement la tête de balai et à faciliter l'entraînement en rotation du panier d'essorage. Cela permet également de bloquer axialement le balai. Les butées des languettes permettent également de transmettre le couple de rotation de la tête de balai au panier d'essorage.

Le panier 2 d'essorage est guidé en rotation par rapport au support 10 du dispositif 1 d'essorage. Pour ce faire, un anneau centré sur l'axe longitudinal 50 est par exemple placé sur une partie de la paroi du support 10 s'étendant autour de la partie latérale ajourée, autour de l'axe longitudinal et étant orthogonal à cet axe longitudinal 50. L'anneau présente une gorge circulaire sur une face opposée à une face de l'anneau placée contre la paroi du support 10. Une cage comprenant des organes roulants est placée sur la gorge de l'anneau. En particulier, les organes roulants sont des billes. La couronne rapportée du panier 2 d'essorage comprend un collet s'étendant en saillie de la paroi cylindrique. Le collet présente une gorge circulaire en regard de la gorge de l'anneau et placée sur la cage et les organes roulants de façon à former un dispositif 11 de guidage en rotation autour de l'axe longitudinal 50 du panier 2 d'essorage par rapport au support 10.

Le panier 2 d'essorage pourrait également être guidé en rotation par rapport au support 10 du dispositif 1 d'essorage à l'aide d'un panier assemblé à la paroi interne du seau par une liaison pivot, la partie de la paroi interne assemblée au panier s'élevant par exemple jusqu'à mi-hauteur du seau. Une telle liaison pivot peut comprendre une tige de pivot assemblée à la paroi à une de ses extrémités et au panier à son autre extrémité. En variante, un panier d'essorage actionné à l'aide d'une pédale pourrait également être utilisé.

Le dispositif 1 d'essorage comprend également un capot 25 anti-projection placé au-dessus de l'ouverture 7 principale du panier 2 d'essorage et présentant une ouverture 26 de passage d'une tête 60 d'un balai. En particulier, l'ouverture 26 de passage du capot 25 anti-projection est de préférence circulaire. Par exemple, l'ouverture 26 de passage du capot 25 anti-projection présente un diamètre compris entre 100 mm et 150 mm, plus particulièrement de l'ordre de 128 mm.

Le dispositif 1 peut également être associé à un seau 75 tel que représenté en figure 11 auquel peut être assemblé le support du panier.

L'invention peut faire l'objet de nombreuses variantes et applications autres que celles décrites ci-dessus. En particulier, il va de soi que sauf indication contraire les différentes caractéristiques structurelles et fonctionnelles de chacun des modes de réalisation décrits ci-dessus ne doivent pas être considérées comme combinées et/ou étroitement et/ou inextricablement liées les unes aux autres, mais au contraire comme de simples juxtapositions. En outre, les caractéristiques structurelles et/ou fonctionnelles des différents modes de réalisation décrits ci-dessus peuvent faire l'objet en tout ou partie de toute juxtaposition différente ou de toute combinaison différente. Par exemple, la paroi du panier d'essorage peut présenter toute autre forme adaptée pour permettre l'essorage d'une serpillère.

## Revendications

1. Dispositif (1) d'essorage comprenant :
- un panier (2) d'essorage comprenant une paroi (3) ajourée délimitant une cavité (4) s'étendant à partir d'une ouverture (7) principale du panier jusqu'à un fond (5) du panier opposé à l'ouverture (7) principale,
- un support (10) du panier,
- un dispositif (11) de guidage en rotation du panier par rapport au support autour d'un axe, dit axe longitudinal (50), passant par l'ouverture principale et le fond (5) du panier, le dispositif de guidage étant assemblé au support et au panier d'essorage,
**caractérisé en ce qu'**il comprend deux languettes (32, 34) en regard l'une de l'autre montées solidaires du panier d'essorage et s'étendant selon l'axe longitudinal (50) à partir de la cavité du panier jusqu'au-delà de l'ouverture principale à l'extérieur du panier, lesdites languettes étant espacées l'une de l'autre de façon à permettre :
- de guider une insertion de deux plaques pivotantes, dites plaques latérales (61, 62), d'une tête (60) de balai dans la cavité du panier entre les deux languettes lorsque ces plaques sont orientées de façon à être parallèles à l'axe longitudinal (50), et
- d'empêcher un entraînement en rotation desdites plaques latérales (61, 62) autour dudit axe longitudinal (50) dans au moins un sens de rotation par rapport au panier lorsque ces plaques sont insérées dans la cavité du panier.

2. Dispositif selon la revendication 1, **caractérisé en ce que** ledit panier (2) d'essorage présente une paroi (3) ajourée symétrique de révolution autour dudit axe longitudinal (50).

3. Dispositif selon l'une des revendications 1 ou 2, **caractérisé en ce que** les languettes (32, 34) étant espacées l'une de l'autre forment entre elles un passage d'insertion desdites plaques latérales (61, 62) et **en ce que** les languettes comprennent chacune une extrémité longitudinale, dite extrémité extérieure (33, 35), s'étendant à l'extérieur du panier et présentant une forme adaptée pour définir un évasement dudit passage d'insertion vers l'extérieur dudit dispositif d'essorage.

4. Dispositif selon la revendication 3, **caractérisé en ce que** l'extrémité extérieure (33, 35) de chaque languette (32, 34) présente une forme adaptée pour définir une butée (40, 41) adaptée pour bloquer dans un même sens de rotation une plaque centrale (63) de ladite tête (60) de balai, ladite plaque centrale (63) s'étendant orthogonalement audit axe longitudinal (50) et au-delà desdites plaques latérales (61, 62) lorsque lesdites plaques latérales sont orientées de façon à être parallèles audit axe longitudinal (50).

5. Dispositif selon la revendication 4, **caractérisé en ce que** l'extrémité extérieure de chaque languette (32, 34) présente un bord latéral définissant ladite butée (40, 41) adaptée pour bloquer dans un même sens de rotation la plaque centrale (63) de ladite tête (60) de balai.

6. Dispositif selon l'une des revendications 1 à 5 **caractérisé en ce que** chaque languette (32, 34) est assemblée de façon amovible audit support (10) et audit panier (2) d'essorage.

7. Dispositif selon la revendication 6, **caractérisé en ce que** chaque languette (32, 34) est assemblée de façon amovible audit support et audit panier d'essorage par au moins un crochet (36, 38) configuré pour pouvoir se fixer sur un bord supérieur dudit panier (2) d'essorage.

8. Dispositif selon l'une des revendications 1 à 7, **caractérisé en ce que** ledit panier d'essorage est configuré pour permettre à ladite tête (60) de balai de reposer sur ledit fond (5) du panier d'essorage.

9. Dispositif selon l'une des revendications 1 à 8, **caractérisé en ce qu'**il comprend un seau (75), ledit support (10) du panier comprenant des moyens d'assemblage audit seau.

10. Dispositif selon l'une des revendications 4 ou 5 et selon l'une des revendications 1 à 9, **caractérisé en ce que** chaque plaque latérale (61, 62) de ladite tête (60) de balai est assemblée à ladite plaque centrale (63) par une liaison pivotante de manière à pouvoir être déplacée entre au moins une position, dite position de nettoyage, dans laquelle lesdites plaques latérales (61, 62) s'étendent dans un même plan, et, au moins une position, dite position d'essorage, dans laquelle lesdites plaques latérales (61, 62) sont orientées de façon à être parallèles à l'axe longitudinal (50).

## Patentansprüche

1. Auswringvorrichtung (1), umfassend:
- einen Auswringkorb (2), umfassend eine durchbrochene Wand (3), die einen Hohlraum (4) begrenzt, der sich von einer Hauptöffnung (7) des Korbs bis zu einem Boden (5) des Korbs gegenüber der Hauptöffnung (7) erstreckt,
- einen Träger (10) des Korbs,
- eine Vorrichtung (11) zur Drehführung des Korbs mit Bezug auf den Träger um eine Achse, bezeichnet als Längsachse (50), die durch die Hauptöffnung und den Boden (5) des Korbs verläuft, wobei die Vorrichtung zur Führung mit dem Träger und dem Auswringkorb verbunden ist,
**dadurch gekennzeichnet, dass** sie zwei Laschen (32, 34) umfasst, die einander gegenüber liegen, die fest verbunden mit dem Auswringkorb montiert sind und sich gemäß der Längsachse (50) vom Hohlraum des Korbs bis über die Hauptöffnung an die Außenseite des Korbs erstrecken, wobei die Laschen voneinander beabstandet sind, um Folgendes zu ermöglichen:
- einen Einsatz von zwei Schwenkplatten, bezeichnet als seitliche Platten (61, 62), eines Moppkopfs (60) in den Hohlraum des Korbs zwischen den zwei Laschen zu führen, wenn diese Platten derart ausgerichtet sind, dass sie parallel zur Längsachse (50) sind, und
- ein Versetzen in Rotation der seitlichen Platten (61, 62) um die Längsachse (50) in mindestens einer Drehrichtung mit Bezug auf den Korb zu verhindern, wenn diese Platten in den Hohlraum des Korbs eingesetzt sind.

2. Vorrichtung nach Anspruch 1, **dadurch gekennzeichnet, dass** einen Auswringkorb (2) eine symmetrische durchbrochene Wand (3) zur Drehung um die Längsachse (50) aufweist.

3. Vorrichtung nach einem der Ansprüche 1 oder 2, **dadurch gekennzeichnet, dass** die Laschen (32, 34), die voneinander beabstandet sind, untereinander einen Durchgang zum Einsatz der seitlichen Platten (61, 62) umfassen, und dadurch, dass die Laschen jeweils ein Längsende umfassen, bezeichnet als äußeres Ende (33, 35), das sich auf der Außenseite des Korbs erstreckt und eine Form aufweist, die ausgelegt ist, um eine Erweiterung des Einsatzdurchgangs hin zur Außenseite der Auswringvorrichtung zu definieren.

4. Vorrichtung nach Anspruch 3, **dadurch gekennzeichnet, dass** das äußere Ende (33, 35) jeder Lasche (32, 34) eine Form aufweist, die ausgelegt ist, um einen Anschlag (40, 41) zu definieren, der ausgelegt ist, um in einer gleichen Drehrichtung eine zentrale Platte (63) des Moppkopfs (60) zu blockieren, wobei sich die zentrale Platte (63) orthogonal zur Längsachse (50) und über die seitlichen Platten (61, 62) hinaus erstreckt, wenn die seitlichen Platten derart ausgerichtet sind, dass sie parallel zur Längsachse (50) sind.

5. Vorrichtung nach Anspruch 4, **dadurch gekennzeichnet, dass** das äußre Ende jeder Lasche (32, 34) einen seitlichen Rand aufweist, der den Anschlag (40, 41) definiert, der ausgelegt ist, um in einer gleichen Drehrichtung eine zentrale Platte (63) des Moppkopfs (60) zu blockieren.

6. Vorrichtung nach einem der Ansprüche 1 bis 5, **dadurch gekennzeichnet, dass** jede Lasche (32, 34) auf entfernbare Weise an den Träger (10) und an den Auswringkorb (2) befestigt ist.

7. Vorrichtung nach Anspruch 6, **dadurch gekennzeichnet, dass** jede Lasche (32, 34) auf entfernbare Weise an den Träger und an den Auswringkorb durch mindestens einen Haken (36, 38) befestigt ist, der konfiguriert ist, um an einen oberen Rand des Auswringkorbs (2) fixiert werden zu können.

8. Vorrichtung nach einem der Ansprüche 1 bis 7, **dadurch gekennzeichnet, dass** der Auswringkorb konfiguriert ist, um zu ermöglichen, dass der Moppkopf (60) auf dem Boden (5) des Auswringkorbs aufliegt.

9. Vorrichtung nach einem der Ansprüche 1 bis 8, **dadurch gekennzeichnet, dass** er einen Eimer (75) umfasst, wobei der Träger (10) des Korbs Mittel zum Befestigen an dem Eimer umfasst.

10. Vorrichtung nach einem der Ansprüche 4 oder 5 und nach einem der Ansprüche 1 bis 9, **dadurch gekennzeichnet, dass** jede seitliche Platte (61, 62) des Moppkopfs (60) an die zentrale Platte (63) durch eine Schwenkverbindung befestigt ist, um zwischen mindestens einer Position, bezeichnet als Reinigungsposition, in der sich die seitlichen Platten (61, 62) auf einer gleichen Ebene bewegen, und mindestens einer Position, bezeichnet als Auswringposition, bewegt werden zu können, in der die seitlichen Platten (61, 62) derart ausgerichtet sind, dass sie parallel zur Längsachse (50) sind.

## Claims

1. A wringing device (1) comprising:
- a wringer basket (2) comprising a perforated wall (3) delimiting a cavity (4) extending from a main opening (7) of the basket to a bottom (5) of the basket opposite the main opening (7),
- a support (10) for the basket,
- a device (11) for guiding the rotation of the basket relative to the support about an axis, called longitudinal axis (50), passing through the main opening and the bottom (5) of the basket, the guide device being assembled to the support and to the wringer basket,
**characterized in that** it comprises two tongues (32, 34) opposite one another mounted secured to the wringer basket and extending along the longitudinal axis (50) from the cavity of the basket to beyond the main opening outside the basket, said tongues being spaced apart from one another so as to make it possible to:
- guide an insertion of two pivoting plates, called lateral plates (61, 62), of a brush head (60) in the cavity of the basket between the two tongues when these plates are oriented so as to be parallel to the longitudinal axis (50), and
- prevent rotational driving of said lateral plates (61, 62) about said longitudinal axis (50) in at least one direction of rotation relative to the basket when these plates are inserted in the cavity of the basket.

2. The device according to claim 1, **characterized in that** said wringer basket (2) has a symmetrical perforated wall (3) of revolution about said longitudinal axis (50).

3. The device according to one of claims 1 or 2, **characterized in that** the tongues (32, 34), being spaced apart from one another, form a passage between them for the insertion of said lateral plates (61, 62) and **in that** the tongues each comprise a longitudinal end, called outer end (33, 35), extending outside the basket and having a shape suitable for defining a flare of said insertion passage toward the outside of said wringing device.

4. The device according to claim 3, **characterized in that** the outer end (33, 35) of each tongue (32, 34) has a shape suitable for defining a stop (40, 41) suitable for blocking a central plate (63) of said brush head (60) in the same direction of rotation, said central plate (63) extending orthogonally to said longitudinal axis (50) and past said lateral plates (61, 62) when said lateral plates are oriented so as to be parallel to said longitudinal axis (50).

5. The device according to claim 4, **characterized in that** the outer end of each tongue (32, 34) has a lateral edge defining said stop (40, 41) suitable for blocking the central plate (63) of said brush head (60) in the same direction of rotation.

6. The device according to one of claims 1 to 5, **characterized in that** each tongue (32, 34) is assembled removably to said support (10) and to said wringer basket (2).

7. The device according to claim 6, **characterized in that** each tongue (32, 34) is assembled removably to said support and to said wringer basket by at least one hook (36, 38) configured to be able to be fastened on an upper edge of said wringer basket (2).

8. The device according to one of claims 1 to 7, **characterized in that** said wringer basket is configured to allow said brush head (60) to rest on said bottom (5) of the wringer basket.

9. The device according to one of claims 1 to 8, **characterized in that** it comprises a bucket (75), said support (10) of the basket comprising means for assembly to said bucket.

10. The device according to one of claims 4 or 5 and according to one of claims 1 to 9, **characterized in that** each lateral plate (61, 62) of said brush head (60) is assembled to said central plate (63) by a pivot link so as to be able to be moved between at least one position, called cleaning position, in which said lateral plates (61, 62) extend in the same plane, and at least one position, called wringing position, in which said lateral plates (61, 62) are oriented so as to be parallel to the longitudinal axis (50).
